# EUROPÄISCHE PATENTSCHRIFT

(11) **EP 0 537 420 B1**
(45) Veröffentlichungstag und Bekanntmachung des Hinweises auf die Patenterteilung: **10.04.1996**
(21) Anmeldenummer: 92111463.3
(22) Anmeldetag: 07.07.1992
(51) Int. Cl.: F21S 1/02

(54) **Haushaltsgerät mit Beleuchtungsvorrichtung**
Household appliance with lighting device
Appareil ménager avec dispositif d'éclairage

(30) Priorität: 16.10.1991 DE 9112868 U
(43) Veröffentlichungstag der Anmeldung: 21.04.1993
(73) Patentinhaber: BOSCH-SIEMENS HAUSGERÄTE GmbH, D-81669 München (DE)
(72) Erfinder: Zibold, Armin, Dipl.-Ing., W-7518 Bretten (DE)

(56) Entgegenhaltungen:
- EP-A- 0 274 611
- DE-A- 3 928 385
- DE-A- 4 003 736
- DE-U- 8 524 859
- DE-U- 9 001 955

## Beschreibung

Gegenstand der Erfindung ist ein Haushaltsgerät gemäß dem Oberbegriff des Anspruchs 1.

Eine derartige Ausgestaltung einer Beleuchtungseinrichtung läßt sich aus DE 40 03 736 herleiten. Die Erfindung ist aber auch anwendbar für andere Haushaltgeräte, wie beispielsweise Geschirrspülmaschinen, Kühlschränke und dgl.

Ansonsten war es verbreitet üblich, in das Backofengehäuse, auch Muffel genannt, Ausschnitte vorzusehen, wobei in diesen-Ausschnitten die Backofenbeleuchtung, d.h. die Lampenfassung, die Lampe, der Reflektor, das Abdeckglas und dgl. eingesetzt wurden. Die von Spezialfirmen gelieferten Lampen sind einerseits kostspielig und benötigen andererseits eine separate Schutzleiterverbindung zum Lampengehäuse, wobei der Arbeitsaufwand beträchtlich ist.

Es ist Aufgabe der Erfindung, eine einfache und zeitsparende Backofenbeleuchtung aufzuzeigen, die weniger Arbeit- und Herstellungsaufwand aufweist.

Ausgehend von einer bekannten Backofenbeleuchtung für Haushaltsgeräte einschließlich Mikrowellengeräte, mittels einer elektrischen Lampe und einem Reflektor, besteht die Erfindung darin, daß der in die Vertiefung der Wandung des Gehäuses lose eingesetzte und durch ein eingeklipstes Abdeckglas ansonsten befestigungslos gehaltene Reflektor federnde Ausprägungen aufweist, die beim Aufsetzen des Abdeckglases gegen die Wandungen der Vertiefung gedrückt werden. Durch diese nach der Erfindung getroffene Ausbildung des Backofengehäuses kann der Arbeitsaufwand zur Herstellung einer Beleuchtung wesentlich vereinfacht werden. Durch die beim Aufsetzen des Abdeckglases gegen die Wandungen der Vertiefung gedrückten federnden Ausprägungen am Reflektor erfährt dieser einen sicheren Sitz im Gehäuse.

Ist der Backofen beispielsweise ein Mikrowellengerät, so ist die in die Vertiefung eingesetzte Lampe mit einem Schutzgitter versehen. Die Vertiefung im Backofengehäuse kann rund, quadratisch oder rechteckig in der Wandung des Backofengehäuses geprägt sein. Ist das Gehäuse z.B. eine Geschirrspülmaschine, so empfiehlt es sich, zwischen Abdeckglas und der Wandung eine ringförmige Dichtung zu legen. Auch die Vertiefung in der Backofenmuffel bzw. im Gehäuse soll zweckmäßigerweise ebenfalls einen an sich bekannten Ausschnitt zur Durchführung des Lampensockels aufweisen. Falls es möglich ist, die Vertiefung weiträumig auszubilden, genügt es auch die Ausschnitte so klein zu halten, daß eine Kabeldurchführung zum Lampensockel ermöglicht wird.

In der Zeichnung ist die Neuerung beispielsweise und schematisch dargestellt, wobei auf eine Gesamtansicht des Gehäuses verzichtet wird.

Wie aus der Zeichnung zu ersehen, ist mit 1 die elektrische Lampe dargestellt, welche durch einen Reflektor 2 geführt ist, wobei beide in einer Vertiefung 3 der Wandung 4, z.B. der Muffel eines Backofens gehalten sind. Der Reflektor 2 wird von innen in die Vertiefung 3 eingesetzt. Er besitzt Ausprägungen 8, wobei die federnden Zungen der Ausprägungen gegen die Vertiefung 3 der Wandung 4 lasten. Ein Abdeckglas 5 rastet in Krallen 6 der Wandung 4, wobei das Abdeckglas Gegenkrallen 6' aufweist, mit denen es an der Wandung 4 der Vertiefung 3 gehalten ist. Dabei drückt die Nase der Gegenkrallen 6' gegen den Reflektor 2 und drückt diesen in die Vertiefung 3, wobei die federnden Ausprägungen 8 den Reflektor in der Vertiefung einen festen Sitz verleihen. Es ist möglich - hier nicht dargestellt - zwischen Abdeckglas 5 und der Wandung 4 noch eine ringförmige Dichtung einzulegen. Es empfiehlt sich z.B. bei Mikrowellengeräten die Lampe 1 noch mit einem Schutzgitter 7 zu umgeben. Das Schutzgitter kann über die Glühlampe 1 gesteckt werden.

Bei dieser Ausbildung ist der Bezug teurer, eigenständig eine Einheit bildenden Lampen nicht mehr erforderlich. Ebenfalls wird eine separate Schutzleiterverbindung zum Lampengehäuse nicht mehr benötigt. Spezielle Verschraubungen entfallen.

## Patentansprüche

1. Haushaltsgerät mit einem Innenraum und einer Beleuchtungsvorrichtung zur Beleuchtung des Innenraums des Haushaltsgeräts, insbesondere der Muffel von Herden einschließlich Mikrowellengeräten, mittels einer elektrischen Lampe mit Reflektor, die im Gehäuse eingesetzt ist, wobei das Gehäuse der Beleuchtungsvorrichtung im wesentlichen gebildet ist durch eine ausgeprägte Vertiefung (3) in die Wandung (4) des zu beleuchtenden Innenraums und daß die Vertiefung (3) gegenüber dem Innenraum durch ein aufgesetztes, lichtdurchlässiges Abdeckglas (5) abgedeckt ist,
**dadurch gekennzeichnet**, daß der in die Vertiefung (3) der Wandung (4) des Gehäuses lose eingesetzte und durch ein eingeklipstes Abdeckglas (5) ansonsten befestigungslos gehaltene Reflektor (2) federnde Ausprägungen (8) aufweist, die beim Aufsetzen des Abdeckglases (5) gegen die Wandungen (4) der Vertiefung (3) gedrückt werden.

2. Haushaltsgerät nach Anspruch 1, **dadurch gekennzeichnet**, daß bei Mikrowellengeräten, die in den Reflektor (2) eingesetzte Lampe (1) mit einem Schutzgitter (7) versehen ist.

3. Haushaltsgerät nach einem der Ansprüche 1 oder 2, dadurch gekennzeichnet, daß die Vertiefung (3) einen Ausschnitt (9) zur Durchführung des Lampensockels (10) aufweist.

## Claims

1. Domestic appliance with an interior space and an illuminating equipment for the illumination of the interior space of the domestic appliance, in particular the muffle of cookers inclusive of microwave appliances, by means of an electrical lamp, which is inserted in the housing, with reflector, wherein the housing of the illuminating equipment is formed substantially by a depression (3) stamped into the wall (4) of the interior space to be illuminated and that the depression (3) is covered towards the interior space by an attached translucent cover glass (5), characterised thereby, that the reflector (2), which is loosely inserted into the depression (3) of the wall (4) of the housing and retained by a clipped-in cover glass (5), but otherwise without fastening, displays resilient stamped-out portions (8), which are urged against the walls (4) of the depression (3) during the attaching of the cover glass (5).

2. Domestic appliance according to claim 1, characterised thereby, that in the case of microwave appliances, the lamp (1) inserted into the reflector (2) is provided with a protective grid (7).

3. Domestic appliance according to one of the claims 1 and 2, characterised thereby, that the depression (3) displays a cut-out (9) for the feeding-through of the lamp holder (10).

## Revendications

1. Appareil ménager comportant un espace intérieur et un dispositif d'éclairage servant à éclairer l'espace intérieur de l'appareil ménager, notamment le moufle de cuisinières, y compris d'appareils à micro-ondes, au moyen d'une lampe électrique comportant un réflecteur et qui est insérée dans le boîtier, le boîtier du dispositif d'éclairage étant formé essentiellement par un renfoncement conséquent (3) aménagé dans la paroi (4) de l'espace intérieur à éclairer et que le renfoncement (3) est fermé vis-à-vis de l'espace intérieur par un verre de fermeture transparent rapporté (5), caractérisé en ce que le réflecteur (2), qui est inséré de façon lâche dans le renfoncement (3) de la paroi (4) du boîtier et est retenu par ailleurs sans fixation au moyen d'un verre de fermeture (5) fixé par encliquetage, comporte des moulures élastiques (8) qui, lors de la mise en place du verre de fermeture (5), sont repoussées contre les parois (4) du renfoncement (3).

2. Appareil ménager selon la revendication 1, caractérisé en ce que dans le cas d'appareils à micro-ondes, la lampe (1) insérée dans le réflecteur (2) est pourvue d'une grille de protection (7).

3. Appareil ménager selon l'une des revendications 1 ou 2, caractérisé en ce que le renfoncement (3) comporte une découpe (9) pour le passage du culot (10) de la lampe.
